# FASCICULE DE BREVET EUROPEEN

(11) **EP 3 623 599 B1**
(45) Date de publication et mention de la délivrance du brevet: **20.07.2022**
(21) Numéro de dépôt: 19196502.9
(22) Date de dépôt: 10.09.2019
(51) Int. Cl.: F02B 77/13, F02F 7/00, F01M 11/00

(54) **DISPOSITIF DE PROTECTION ACOUSTIQUE POUR MOTEUR DE VEHICULE AUTOMOBILE**
AKUSTISCHE SCHUTZVORRICHTUNG FÜR KRAFTFAHRZEUGMOTOR
ACOUSTIC PROTECTION DEVICE FOR A MOTOR VEHICLE ENGINE

(30) Priorité: 11.09.2018 FR 1871020
(43) Date de publication de la demande: 18.03.2020
(73) Titulaire: Renault s.a.s, 92100 Boulogne Billancourt (FR)
(72) Inventeur: FRADET, Valentin, 78000 VERSAILLES (FR); DECAUX, Stephane, 76000 ROUEN (FR)
(74) Mandataire: Renault Group

(56) Documents cités:
- EP-A2- 0 167 967
- FR-A1- 2 827 337
- FR-A5- 2 061 052
- FR-B1- 2 827 337
- JP-A- H08 218 889
- US-A- 5 452 693

## Description

### Domaine technique de l'invention

### La présente invention concerne un moteur de véhicule automobile

La présente invention concerne plus particulièrement un dispositif mince de protection acoustique destiné à être disposé contre une paroi de carter de moteur et entourant ledit moteur thermique de véhicule automobile.

### Etat de la technique

De manière connue, un dispositif de protection acoustique est disposé contre une paroi d'un carter de moteur pour fournir une isolation acoustique contre des bruits générés par le fonctionnement du moteur. Ledit dispositif comprend généralement une plaque épousant sensiblement une paroi dudit carter et fixée à ladite paroi par des moyens de fixation qui peuvent être des moyens de fixation rapide.

Il est connu de réaliser une protection acoustique d'un moteur de véhicule automobile par application autour dudit moteur d'un ou plusieurs panneaux poreux ou comprenant une couche de matériau lourd disposé sur une couche élastique. Les épaisseurs des différentes couches entrainent une augmentation de l'encombrement global dudit moteur incompatible avec la compacité des compartiments moteur dans lequel ledit moteur est implanté.

Il est aussi connu de réaliser une protection acoustique d'un élément de moteur thermique avec des plaques minces apposées contre la paroi du carter dudit moteur. La publication FR2982559-A1 propose ainsi un dispositif mince de protection acoustique destiné à être disposé contre une paroi de carter de moteur grâce à un adhésif et comprenant deux couches d'isolant acoustique. FR2061052 A5 et JPH08218889 A décrivent d'autres exemples connus de protection acoustique du carter.

Un inconvénient de ces dispositifs de protection est leur fixation contre la paroi du carter du moteur, ledit moteur est le siège de nombreuses vibrations qui peuvent générer avec le temps des jeux entre la protection acoustique et le carter du moteur, ce qui réduit l'efficacité et le maintien de la protection.

Les jeux peuvent se former à la jonction de deux plaques de protection qui peuvent se désolidariser l'une de l'autre pour former des discontinuités de protection acoustique nuisant à l'efficacité de l'ensemble.

La publication CN105421826-A propose ainsi une fixation des extrémités de plaques acoustiques entre elles avec des raccords rigides qui nécessite une épaisseur conséquente de la couche de protection acoustique ainsi qu'une manipulation humaine.

Le but de l'invention est de remédier à ces problèmes et un des objets de l'invention est un dispositif de protection acoustique pour pallier les problèmes de l'état de l'art.

L'objet de l'invention est plus particulièrement un dispositif de protection acoustique pour un moteur thermique de véhicule automobile comprenant des plaques de protection acoustique, avec un système de fixation desdites plaques à la paroi du carter dudit moteur, apte à assurer le raccord entre lesdites plaques afin de former un dispositif entourant le carter de moteur d'un seul tenant facile à fixer sur ledit carter.

### Présentation de l'invention

La présente invention concerne plus particulièrement un dispositif de protection acoustique d'un carter d'huile de moteur de véhicule automobile, caractérisé en ce que ledit dispositif comprend un caisson composé de plaques de protection acoustiques recouvrant ledit carter, chacune des plaques comportant une première extrémité longitudinale présentant un système d'emboitement réversible dans une deuxième extrémité longitudinale de la plaque voisine juxtaposée.

De manière avantageuse, le dispositif de protection acoustique comprend un caisson composé de plaques de protection recouvrant les parois du carter du moteur, chacune des plaques comportant une première extrémité longitudinale présentant un système d'emboitement réversible dans une deuxième extrémité longitudinale d'une plaque voisine juxtaposée.

Lesdites plaques une fois assemblées présentent ainsi des extrémités jointives et forment ainsi un caisson de protection acoustique d'un seul tenant et rigide, adapté à recouvrir le carter d'huile du moteur.

Le caisson peut de manière avantageuse être facilement démonté pour présenter un accès facile au moteur notamment lors de réparations.

Selon d'autres caractéristiques de l'invention :
- le système d'emboitement comprend une boursoufflure dans la première extrémité longitudinale de la plaque adaptée pour être reçue dans une cavité creusée dans la deuxième extrémité de la plaque voisine juxtaposée.

Le système d'emboitement comprend une boursoufflure dans la première extrémité de la plaque, laquelle boursoufflure est adaptée pour être enfoncée dans une cavité en vis-à-vis avec la boursoufflure, creusé dans la deuxième extrémité de la plaque voisine juxtaposée. La liaison permet alors le maintien des deux plaques en position l'une par rapport à l'autre pour former le caisson rigide. La boursoufflure peut ensuite être retirée de la cavité sans endommager les plaques en contact.
- la boursoufflure s'étend depuis la tranche de l'extrémité longitudinale de la plaque.

De manière avantageuse, la boursoufflure s'étend depuis la tranche de l'extrémité longitudinale de la plaque pour assurer une liaison de bord à bord simple avec la plaque juxtaposée.
- la boursoufflure et la cavité sont de forme complémentaire.

De manière avantageuse, la boursoufflure et la cavité sont de forme complémentaire pour assurer une liaison d'ajustement sensiblement serré sans jeu entre les plaques et permettre d'entourer le carter de l'élément du moteur de manière proche.
- la boursoufflure comporte un crochet.

La boursoufflure comporte un crochet pour permettre l'accrochage avec la plaque juxtaposée et le maintien de l'ensemble des plaques pour entourer l'élément de moteur.
- le crochet présente une courbure.
- le crochet porte une denture entourant la boursoufflure.
- le crochet présente un profil trapézoïdal.

De manière avantageuse, le crochet peut présenter différentes formes pour assurer un accrochage entre les plaques de protection acoustique, ledit accrochage pouvant être facilement démontable.
- la boursoufflure et la cavité forme une liaison en queue d'aronde.

De manière avantageuse, la boursoufflure et la cavité forme une liaison en queue d'aronde pour assurer le maintien de la liaison sans jeu entre deux plaques juxtaposées.
- la boursoufflure est issue de matière avec la plaque.

De manière avantageuse, la boursoufflure est issue de matière avec la plaque pour faciliter l'obtention de la plaque et d'assurer la continuité de l'isolation acoustique.
- chacune des plaques comporte au moins un orifice traversant destiné à être traversé par un moyen de fixation rapide à la paroi verticale du carter.

De manière avantageuse, chacune des plaques est fixée au carter de l'élément du moteur par des orifices traversant destinés à être traversés par des moyens de fixation rapide, notamment des clips. De cette façon avantageuse, le caisson est fixé de manière démontable au carter de l'élément du moteur. Ledit caisson est composé de plaques de protection acoustique reliées l'une à l'autre de manière réversible pour permettre un démontage et remontage aisé.
- la plaque est issue de matière d'isolation acoustique par moulage.

De manière avantageuse, la plaque est issue de matière d'isolation acoustique par moulage pour faciliter l'obtention de la plaque avec ses moyens de liaison.

### Brève description des figures

D'autres caractéristiques et avantages de l'invention apparaîtront à la lecture de la description qui suit de modes particuliers de réalisation de l'invention donnés à titre d'exemples non limitatifs et représentés sur les dessins annexés, dans lesquels :
[Fig. 1] est une vue schématique d'un carter d'huile de moteur thermique avec un caisson de protection acoustique.
[Fig. 2] est une vue schématique du caisson de protection acoustique.
[Fig. 3] est une vue schématique des plaques de protection acoustiques verticales.
[Fig. 4] est une vue schématique la liaison de deux plaques de protection acoustique selon un premier mode de réalisation.
[Fig. 5] est une vue schématique de la liaison de deux plaques de protection acoustique selon le premier mode de réalisation.
[Fig. 6] est une vue schématique de la liaison de deux plaques de protection acoustique selon un deuxième mode de réalisation
[Fig. 6] est une vue schématique de la liaison de deux plaques de protection acoustique selon le deuxième mode de réalisation.
[Fig. 7] est une vue schématique de la plaque inférieure de protection acoustique fixée à une paroi verticale.
[Fig. 8] est une vue schématique de la plaque inférieure de protection acoustique.

### Description détaillée des figures

Dans la description qui va suivre, des chiffres de référence identiques désignent des pièces identiques ou ayant des fonctions similaires.

Les termes longitudinal, vertical sont par rapport à un référentiel orthonormé dont le plan horizontal peut être parallèle au plan de jonction horizontal entre différents éléments du moteur dont un carter-cylindres et une culasse.

Selon la figure 1, un moteur thermique ou à combustion interne (non représenté) comprend un carter d'huile 50 disposé en dessous d'un carter-cylindre dudit moteur. Le carter d'huile 50 est entouré par un dispositif 100 de protection acoustique comprenant un caisson 10, sur toute la surface inférieure libre du carter d'huile 50 afin de réduire les bruits générés lors du fonctionnement du moteur, vers l'extérieur du véhicule. Le caisson 10 est composé de plusieurs plaques 11 de protection acoustique dont trois plaques verticales 12 et une plaque inférieure 14.

Chacune des trois plaques verticales 12 est conformée pour être plaquée avec un minimum de jeu contre les parois verticales 51 du carter d'huile. Selon la figure 2, la plaque verticale 12 peut comprendre ainsi une protubérance tubulaire 15 dans la continuité d'un passage de vis de fixation selon un axe vertical, du carter d'huile au carter-cylindres afin de remplir des espaces et disposer de zones de contact avec la paroi du carter d'huile pour assurer au mieux la protection acoustique dudit carter.

La plaque inférieure 14 est conformée pour recouvrir la paroi inférieure 52 du carter d'huile. Ladite plaque inférieure 14 présente ainsi un orifice traversant 13 destiné à être en vis-à-vis d'un orifice de purge du carter d'huile. Ledit orifice 13 peut être entouré par un enfoncement convexe 16 tourné vers le carter d'huile 50 pour guider l'écoulement d'huile lors de la purge et éviter de salir la plaque inférieure 14 de protection acoustique.

Chacune des plaques verticales 12 et la plaque inférieure 14 comportent des orifices17 traversant de fixation destinés à être traversés par des pions de fixation rapide 53. Ces pions sont de manière préférentielle enfoncés dans des trous creusés dans la paroi du carter d'huile 50. Les pions de fixation 53 permettent de faciliter la mise en place des plaques de protection 12,14 acoustique, en plaquant lesdites plaques contre les parois du carter d'huile.

Selon les figures 3 à 6, chacune des plaques verticales 12 de protection acoustique comporte une première extrémité longitudinale 18 présentant un système d'emboitement 20 avec une deuxième extrémité longitudinale 19 d'une plaque voisine juxtaposée.

La première extrémité d'une plaque recouvre ainsi la tranche 32 ou l'épaisseur de l'extrémité de la plaque voisine juxtaposée.

Selon un mode de réalisation préféré représenté dans les figures 3 et 4, la première extrémité 18 de la plaque présente une boursoufflure 21 en forme de crochet 25. Dans ce mode de réalisation, ledit crochet présente un profil en forme de trapèze tel un tenon 22 et la plaque voisine comporte une cavité 23 à son extrémité longitudinale 19 en vis-à-vis, ici une rainure en forme de mortaise 24. La mortaise 24 est adaptée pour accueillir et loger le tenon 22. Le tenon 22 et la mortaise 24 sont de forme complémentaire. Le tenon 22 s'étend depuis la tranche 32 de l'extrémité 18 de la plaque de protection 12. Le système d'emboitement 20 permet un assemblage simple bien connu en queue d'aronde des deux plaques voisines notamment des plaques verticales 12. Le système d'emboitement permet la fixation en angle et le maintien des extrémités 18,19 des deux plaques voisines et juxtaposées. L'assemblage est ensuite démontable sans effort.

Selon un deuxième mode de réalisation selon les figures 5 et 6, la première extrémité 18 de la plaque verticale 12 comporte une boursoufflure 21 en forme de crochet 25 présentant une courbure ; ledit crochet s'étend sensiblement le long de la tranche de l'extrémité 18 de la plaque verticale 12. La plaque voisine comporte une cavité 23 en vis-à-vis de ladite boursoufflure adaptée pour accueillir ledit crochet et permettre l'accrochage et le blocage dudit crochet 25. Ainsi, la cavité 23 s'étend de manière préférentielle parallèlement à la tranche verticale de l'extrémité 19 de la plaque voisine. Le système d'emboitement 20 permet la fixation en angle et le maintien des extrémités 18,19 des deux plaques voisines et juxtaposées notamment des plaques verticales 12 du caisson de protection acoustique 10. L'assemblage est ensuite démontable sans effort.

La plaque inférieure 14 comporte une partie sensiblement horizontale 27 et plane prolongée par des parois sensiblement verticales 28. Lesdites parois verticales 28 comportent à l'extrémité un trottoir d'accueil 29 adapté pour recevoir la tranche ou l'épaisseur des plaques verticales12. Ladite plaque inférieure 14 comporte une boursoufflure verticale 21' qui s'étend sensiblement depuis le trottoir d'accueil 29 en direction des plaques verticales 12. Le trottoir d'accueil 29 représente la tranche 32 de l'extrémité de la plaque inférieure 14. Lesdites plaques verticales 12 comportent de leur côté un enfoncement ou cavité de réception 23', ici un creux pour loger la boursoufflure 21' verticale. La boursoufflure verticale 21' et l'enfoncement de réception 23' sont de forme complémentaire. De manière préférentielle, la boursoufflure verticale 21' porte une denture 31 qui entoure toute la boursoufflure 21' autour d'un axe vertical pour améliorer l'accrochage avec les parois verticales, ici dans l'enfoncement 23' de réception. La plaque inférieure 14 peut ainsi être emboitée dans les plaques verticales 12.

De manière avantageuse, la boursoufflure 21, 21' est issue de matière avec la plaque de protection 12,14 acoustique par moulage. L'obtention de la plaque avec la boursoufflure 21,21' est aisée.

De manière avantageuse, la plaque de protection est de matière d'isolant acoustique pour faciliter son obtention.

Les plaques verticales peuvent être fixées entre elles grâce au système d'emboitement. Puis on viendra fixer la plaque inférieure avec les plaques verticales en enfonçant les boursoufflures verticales dans les cavités 23,23' de réception. Lesdites plaques verticales12 et inférieure 14 assemblées ensemble forment un caisson 14 de protection acoustique sensiblement rigide grâce au système d'emboitement 20 d'une plaque 12,14 dans la plaque voisine juxtaposée. L'assemblage est cependant aisément démontable.

Le caisson 10 est fixé au carter d'huile en enfonçant les pions de fixation 53 au travers des orifices de fixation 17 des plaques de protection acoustiques 12,14 dans les trous prévus dans le carter d'huile. Le caisson 10 est alors fixé contre le carter d'huile avec une continuité des parois pour optimiser l'isolation acoustique.

L'objectif est atteint: le dispositif de protection acoustique 10 permet un recouvrement du carter d'huile avec un recouvrement des parois de protection pour assurer une protection acoustique optimale grâce au caisson de protection acoustique adapté pour recouvrir les parois libres du carter d'huile. De manière avantageuse, le système d'emboitement du dispositif permet de faciliter d'une part la fabrication de chacune des plaques formant le caisson et leur mise en place et d'autre part le démontage du caisson pour avoir accès au carter d'huile lors de réparations.

Comme il va de soi, l'invention ne se limite pas aux seules formes d'exécution de cette prise, décrites ci-dessus à titre d'exemples, elle en embrasse au contraire toutes les variantes, dans le cadre des revendications ci-après.

Par exemple, l'obtention des plaques de protection acoustique peut faire appel à des techniques d'impression tridimensionnelle.

Le système d'emboitement peut comprendre d'autres différents moyens. Par exemple, la boursoufflure peut comprendre une tige avec un moyen d'arrêt à son extrémité tel qu'une boule pour être enfoncé dans l'orifice d'accueil de la plaque voisine juxtaposée.

## Revendications

1. Dispositif de protection acoustique (100) d'un carter d'huile (50) de moteur de véhicule automobile
**caractérisé en ce que** ledit dispositif comprend un caisson (10) composé de plaques de protection acoustique (12,14) recouvrant ledit carter, chacune des plaques comportant une première extrémité longitudinale (18) présentant un système d'emboitement réversible (20) dans une deuxième extrémité longitudinale (19) de la plaque voisine juxtaposée, ledit système d'emboitement comprenant une boursoufflure (21,21') comportant un crochet (25), dans la première extrémité longitudinale (18) de la plaque, et qui est enfoncée dans une cavité (23) creusée dans la deuxième extrémité (19) de la plaque voisine juxtaposée .

2. Dispositif de protection (100) selon la revendication 1, **caractérisé en ce que** la boursoufflure (21 ,21') s'étend depuis une tranche (32) de la première extrémité longitudinale (18) de la plaque (12,14).

3. Dispositif de protection (100) selon la revendication 1 ou 2, **caractérisé en ce que** la boursoufflure (21,21') et la cavité (23) sont de forme complémentaire.

4. Dispositif de protection (100) selon l'une quelconque des revendications 1 à 3, **caractérisé en ce que** le crochet (25) présente une courbure.

5. Dispositif de protection (100) selon l'une quelconque des revendications 1 à 3, **caractérisé en ce que** le crochet (25) porte une denture (31) entourant la boursoufflure.

6. Dispositif de protection (100) selon l'une quelconque des revendications 1 à 3, **caractérisé en ce que** le crochet (25) présente un profil trapézoïdal.

7. Dispositif de protection (100) selon l'une quelconque des revendications 1 à 6, **caractérisé en ce que** la boursoufflure (21) est issue de matière avec la plaque (12,14).

8. Dispositif de protection (100) selon l'une quelconque des revendications 1 à 7, **caractérisé en ce que** chacune des plaques (12,14) comporte au moins un orifice traversant destiné à être traversé par un moyen de fixation rapide (53) à la paroi du carter d'huile (50).

9. Dispositif de protection (100) selon l'une quelconque des revendications 1 à 8, **caractérisé en ce que** la plaque (12,14) est issue de matière d'isolant acoustique par moulage.

## Patentansprüche

1. Akustische Schutzvorrichtung (100) einer Ölwanne (50) eines Motors eines Kraftfahrzeugs,
**dadurch gekennzeichnet, dass** die Vorrichtung einen Kasten (10) beinhaltet, der aus akustischen Schutzplatten (12, 14) besteht, die die Wanne abdecken, wobei jede der Platten ein erstes Längsende (18) umfasst, das ein System zum reversiblen Einstecken (20) in ein zweites Längsende (19) der angrenzenden Nachbarplatte aufweist, wobei das Einstecksystem in dem ersten Längsende (18) der Platte einen Vorsprung (21, 21') mit einem Haken (25) beinhaltet, der in einen Hohlraum (23), der in das zweite Ende (19) der angrenzenden Nachbarplatte eingebracht ist, eingeführt wird.

2. Schutzvorrichtung (100) nach Anspruch 1, **dadurch gekennzeichnet, dass** sich der Vorsprung (21, 21') von einem Abschnitt (32) des ersten Längsendes (18) der Platte (12, 14) erstreckt.

3. Schutzvorrichtung (100) nach Anspruch 1 oder 2, **dadurch gekennzeichnet, dass** der Vorsprung (21, 21') und der Hohlraum (23) komplementär ausgebildet sind.

4. Schutzvorrichtung (100) nach einem beliebigen der Ansprüche 1 bis 3, **dadurch gekennzeichnet, dass** der Haken (25) eine Krümmung aufweist.

5. Schutzvorrichtung (100) nach einem beliebigen der Ansprüche 1 bis 3, **dadurch gekennzeichnet, dass** der Haken (25) eine Verzahnung (31) trägt, die den Vorsprung umgibt.

6. Schutzvorrichtung (100) nach einem beliebigen der Ansprüche 1 bis 3, **dadurch gekennzeichnet, dass** der Haken (25) ein Trapezprofil aufweist.

7. Schutzvorrichtung (100) nach einem beliebigen der Ansprüche 1 bis 6, **dadurch gekennzeichnet, dass** der Vorsprung (21) einstückig mit der Platte (12, 14) ausgebildet ist.

8. Schutzvorrichtung (100) nach einem beliebigen der Ansprüche 1 bis 7, **dadurch gekennzeichnet, dass** jede der Platten (12, 14) mindestens eine Durchgangsöffnung umfasst, die dazu bestimmt ist, von einem Mittel zur schnellen Befestigung (53) an der Wand der Ölwanne (50) durchquert zu werden.

9. Schutzvorrichtung (100) nach einem beliebigen der Ansprüche 1 bis 8, **dadurch gekennzeichnet, dass** die Platte (12, 14) durch Formen aus Material zur akustischen Dämmung gebildet ist.

## Claims

1. Acoustic protection device (100) for a motor vehicle engine crankcase (50)
**characterized in that** said device comprises a casing (10) made up of acoustic protection panels (12, 14) covering said crankcase, each of the panels comprising a first longitudinal end (18) having a system (20) for reversible interfitting in a second longitudinal end (19) of the juxtaposed adjacent panel, said interfitting system comprising a bulge (21, 21') comprising a hook (25), in the first longitudinal end (18) of the panel, and which is pushed into a cavity (23) sunk in the second end (19) of the juxtaposed adjacent panel.

2. Protection device (100) according to Claim 1, **characterized in that** the bulge (21, 21') extends from an edge face (32) of the first longitudinal end (18) of the panel (12, 14).

3. Protection device (100) according to Claim 1 or 2, **characterized in that** the bulge (21, 21') and the cavity (23) have complementing shapes.

4. Protection device (100) according to any one of Claims 1 to 3, **characterized in that** the hook (25) has a curvature.

5. Protection device (100) according to any one of Claims 1 to 3, **characterized in that** the hook (25) bears a set of teeth (31) surrounding the bulge.

6. Protection device (100) according to any one of Claims 1 to 3, **characterized in that** the hook (25) has a trapezoidal profile.

7. Protection device (100) according to any one of Claims 1 to 6, **characterized in that** the bulge (21) is formed integrally with the panel (12, 14).

8. Protection device (100) according to any one of Claims 1 to 7, **characterized in that** each of the panels (12, 14) comprises at least one through-orifice intended to have a quick-fix means (53) for fixing to the wall of the crankcase (50) pass through it.

9. Protection device (100) according to any one of Claims 1 to 8, **characterized in that** the panel (12, 14) is moulded in acoustic insulation material.
